# EUROPÄISCHE PATENTSCHRIFT

(11) **EP 0 083 736 B1**
(45) Veröffentlichungstag und Bekanntmachung des Hinweises auf die Patenterteilung: **17.09.1986**
(21) Anmeldenummer: 82111268.7
(22) Anmeldetag: 06.12.1982
(51) Int. Cl.: H01B 3/20

(54) **Transformator mit Kupferwicklungen**
Transformer with copper coils
Transformateur à bobinages de cuivre

(30) Priorität: 18.12.1981 DE 3150361; 18.01.1982 DE 3201298
(43) Veröffentlichungstag der Anmeldung: 20.07.1983
(73) Patentinhaber: SIEMENS AKTIENGESELLSCHAFT, 80333 München (DE)
(72) Erfinder: von Gentzkow, Wolfgang, Dr., D-8524 Kleinsendelbach (DE); Deml, Hubert, D-8501 Schwanstetten (DE); Soldner, Karl, D-8500 Nürnberg (DE)

## Beschreibung

Die Erfindung betrifft Transformatoren mit einer elektrischen Isolierung seiner aus Kupferprofilen aufgebauten Wicklungen aus elektrisch in Reihe geschaltet wirksamen, festen und flüssigen Isolierwerkstoffen, von denen die festen lsolierwerkstoffe überwiegend aus Zellulose bestehen, von denen die flüssigen Isolierwerkstoffe von einem gleichzeitig als Kühlflüssigkeit dienenden Transformatoröl dargestellt sind und wobei in dem flüssigen Isolierwerkstoff ein Hydrazid enthalten ist.

Untersuchungen an Transformatoren mit Wicklungen aus Kupferprofilen haben gezeigt, dass sowohl metallisches Kupfer als auch im Öl gelöstes Kupfer Katalysatoren für die thermisch oxidative Alterung von Öl und Zellulose sind. Durch diese oxidative Alterung wird die Lebensdauer von Transformatoren, insbesondere von solchen mit hoher Verlustwärme, alterungsbedingt begrenzt.

Ausserdem kann das während des Transformatorbetriebes durch den Einfluss von Alterungsprodukten des Öls und der Zellulose sich lösende und oxidierte Kupfer unter reduzierenden Bedingungen als überwiegend metallisches Kupfer unter Schwächung oder sogar Schädigung der Isolierung, beispielsweise auf Isolierteilen, abgeschieden werden.

Eine Möglichkeit zur Verhinderung der Lösung von Kupfer aus der Wicklung und aus deren Ausleitungen durch Transformatoröl besteht in dem Abdecken der freien Kupferoberflächen durch Lackieren. Dieses Verfahren wird zwar angewendet, ist jedoch fertigungstechnisch aufwendig. Eine weitere Möglichkeit zur Abdeckung der Kupferoberflächen besteht in deren Vernickeln. Dieses Verfahren ist jedoch noch unwirtschaftlicher als die Lackierung der freien Kupferoberflächen.

Eine andere Methode zur Verhinderung der Oxidierung und Lösung von Kupfer durch das Transformatoröl besteht darin, dem Transformatoröl stabilisierende Additive zuzufügen. Zu diesem Zweck eignet sich beispielsweise 2,6-Di- tert.butyl-p-kresol, das im Öl gelöst als Oxidationsinhibitor wirkt. Nachteilig bei dieser Lösung ist jedoch, dass derartige Oxidationsinhibitoren zu ihrer Wirksamkeit in verhältnismässig grossen Mengen vollständig im Transformatoröl gelöst sein müssen.

Aus der JP-A 75105559 ist die Verwendung von Oxalsäurehydraziden zum Schutz von Kohlenwasserstoffölen gegen metallinduzierten Abbau bekannt. Ähnliche Hydrazide werden gemäss der DE-A 2403064 auch als Inhibitoren gegen den kupferinduzierten Abbau von Polyolefinen beschrieben. Diese bekannten Anwendungen beschränken den Einsatz von Hydraziden jedoch auf jeweils eine bestimmte Art eines Isolierwerkstoffes und lassen keine Rückschlüsse auf das Verhalten gegenüber einer Kombination verschiedener Arten von Isolierwerkstoffen zu.

Die Lösung und Aufnahme von Kupfer durch Transformatoröl lässt sich im Prinzip auch dadurch verhindern, dass anstelle von Kupfer katalytisch weniger aktives Aluminium als Wickelleiterwerkstoff eingesetzt wird. Die Verwendung von Aluminium als Alternative zum Kupfer in Wicklungen von Grosstransformatoren hat sich jedoch bisher nicht durchgesetzt, da das Aluminium wegen seiner geringeren elektrischen Leitfähigkeit, seiner ungünstigeren mechanischen Eigenschaften und seiner schlechteren Verarbeitbarkeit bei der bestehenden Preisrelation zum Kupfer keine ausreichenden Vorteile bietet.

Der Erfindung liegt daher die Aufgabe zugrunde, für Transformatoren eine Methode zu schaffen, durch die auf wirtschaftliche Art und Weise die Lösung und Aufnahme von Kupfer durch das Transformatoröl zuverlässig verhindert ist, so dass auch bei unmittelbarer gegenseitiger Berührung von Kupferleitern und Transformatoröl keine hierdurch oxidative Alterung verursacht ist, wobei gleichzeitig eine Ablagerung von Kupfer auf dem festen Isolierwerkstoff vermieden werden soll.

Diese Aufgabe ist bei flüssigkeitsgekühlten Transformatoren mit Kupferwicklungen erfindungsgemäss durch die im kennzeichnenden Teil des Anspruches 1 genannten Merkmale gelöst.

Nach zweckmässigen Weiterbildungen der Erfindung besteht die Depotfüllung aus kristallinem Kupfer-Desaktivator und ist ein die Wicklungen und die Isolierwerkstoffe enthaltender Transformatorkessel hermetisch von der Aussenluft abgeschlossen.

Nach anderen zweckmässigen Weiterbildungen der Erfindung sind zusätzlich zu dem Kupfer-Desaktivator ein oder mehrere Oxidationsinhibitoren, beispielsweise 2,6-Di-tert.butyl-p-kresol, in den flüssigen Isolierwerkstoff und/oder in das Depot eingebracht, und ist das Depot durch einen Beutel aus engmaschigem, öl- und wärmestabilem, alterungsbeständigem Werkstoff, wie Glas oder Edelstahl, zusammengehalten. Zweckmässigerweise ist der Beutel über den Wicklungen, am Deckel des Transformatorkessels, im Kühlmittelkreislauf angeordnet und ist sein Inhalt während der gesamten Betriebsdauer des Transformators kontrollierbar.

Der erfindungsgemässe Einsatz von Kupfer-Desaktivatoren ist sehr vorteilhaft, da diese schon in kleinen Mengen wirken und, obwohl sie bisher im Transformatoröl nicht nachweisbar sind, überraschenderweise trotzdem im Kontakt mit dem Transformatoröl die Alterung des Isoliermittelsystems aus Transformatoröl und Zellulose stark verzögern. Dabei bringt der Einsatz dieser Kupfer-Desaktivatoren in Kombination mit einem oder mehreren Oxidationsinhibitoren eine weitere vorteilhafte Verzögerung der Alterung des Isoliermittelsystems.

Zwei Ausführungsbeispiele der Erfindung sind anhand einer Zeichnung in den Figuren 1 und 2 näher erläutert.

In einem mit Öl gefüllten Kessel 9 für einen Transformator ist ein Kern 12 aufgestellt. Der Kernschenkel 12 ist von einer innen liegenden Unterspannungswicklung 7 und einer radial weiter aussen liegenden Oberspannungswicklung 5 umgeben. Die Unterspannungswicklung 7 ist von Abschirmbarrieren 6 und die Oberspannungswicklung 5 durch Abschirmbarrieren 4 aus festem Werkstoff auf Zellulosebasis elektrisch isoliert.

Sowohl die Unterspannungswicklung 7 als auch die Oberspannungswicklung 5 stützen sich auf einem Wicklungsauflagetisch 3 ab, der seinerseits über Stützen 2 von einem Pressrahmen 1 getragen ist. Die Anordnung aus dem Pressrahmen 1, der Stützen 2 und dem Wicklungstisch 3 dient in Verbindung mit nicht dargestellten entsprechenden Bauteilen auf der Oberseite der Wicklungen 5 und 7 zur Pressung derselben in axialer Richtung sowie zu deren Fixierung gegenüber dem Kern 12.

Der Pressrahmen 1 ist hohl ausgeführt und dient gleichzeitig durch seinen Anschluss an eine von einem Kühler 10 kommende Rohrleitung 15 als Kühlmittelzuleitungsrohr. Kanäle 13 und 14 in den Stützen 2 dienen zur Führung der Kühlflüssigkeit in Richtung der Pfeile 8. Dabei ist die Strömungsgeschwindigkeit des Kühlmittels in Richtung der Pfeile 8 durch eine Pumpe 11 eingestellt.

Nach seinem Austritt aus den oberen Wicklungsenden passiert das Kühlmittel auf seinem Weg in Richtung der Pfeile 8 ein Depot 16, bevor es in die Rohrleitung 15 zur Pumpe 11 hin eintritt. Das Depot 16 ist in den oberen Teil einer Seitenwand des Kessels 9 fest eingebaut und sowohl zum Innenraum des Kessels 9 hin als auch in Richtung auf die Rohrleitung 15 durch Siebe 17 abgegrenzt. Die Siebe 17 halten in der Strömung des Kühlmittels einen Vorrat von einem Kupfer-Desaktivator, beispielsweise N,N' -Bis-salicyloylhydrazin. Gegebenenfalls ist dem Kupfer-Desaktivator noch ein Oxidationsinhibitor beigemischt, beispielsweise 2,6-Di-tert.butyl-p-kresol. Der Vorrat und das Aussehen des Kupfer-Desaktivators und des Oxidationsinhibitors ist im Betriebszustand von aussen durch ein Fenster 18 kontrollierbar.

Figur 2 zeigt einen Transformator mit einem etwas entfernter von seinem Kessel 9 aufgestellten Kühler 10. Wiederum sind der Kessel 9 und der Kühler 10 durch Rohrleitungen 15 miteinander verbunden und wird der Kühlmittelstrom durch eine am Einlauf in den Kühler 10 angeordnete Pumpe 11 in Richtung der Pfeile 8 angetrieben.

Für einen Teil der Strecke zwischen dem Kessel 9 und der Pumpe 11 ist bei diesem Ausführungsbeispiel die Rohrleitung 15 in zwei parallele Zweige aufgeteilt, von denen jeder auch für sich allein den gesamten Kühlmittelstrom führen kann. In einem dieser Zweige ist zwischen zwei Schiebern 19 das Depot 16 und in dem anderen Zweig ist lediglich ein Schieber 19 angeordnet.

Im Normalbetrieb führt der das Depot 16 enthaltende Zweig den gesamten Kühlmittelstrom. Vor Kontroll- und/oder Wartungsarbeiten an dem Depot 16 wird zunächst der Schieber 19 in dem an dem Depot vorbeiführenden Zweig geöffnet, bevor die Schieber am Ein- und Auslauf des Depots 16 geschlossen werden. Danach ist ein Öffnen oder eine Demontage des Depots 16 ohne Betriebsunterbrechung für den Transformator möglich. Vor Wiederinbetriebnahme des Depots 16 wird dieses evakuiert und das dabei entstandene Vakuum mit Transformatoröl gefüllt.

Bei in der Zeichnung nicht dargestellten Transformatoren ohne besondere Kühler 10, beispielsweise Transformatoren mit einem Wellwandkessel, ist das Depot 16 zweckmässig in einer unter dem Kesseldeckel hängenden Kammer untergebracht. Diese Kammer ist im Betriebszustand zum Kesselinnenraum hin geöffnet, so dass Transformatoröl durch das Depot strömt. Zu Kontroll- und Wartungsarbeiten an dem Depot ist die Kammer gegenüber dem Kesselinnenraum verschliessbar.

## Patentansprüche

1. Transformator mit einer elektrischen Isolierung seiner aus Kupferprofilen aufgebauten Wicklungen aus elektrisch in Reihe geschaltet wirksamen, festen und flüssigen Isolierwerkstoffen, von denen der flüssige Isolierwerkstoff von einem gleichzeitig als Kühlflüssigkeit dienenden Transformatoröl dargestellt ist und wobei in dem flüssigen Isolierwerkstoff ein Kupfer-Desaktivator enthalten ist, dadurch gekennzeichnet,
- dass N,N'-Bis-salicyloylhydrazin und/oder N,N'-Dipelargonyl-terephthalsäuredihydrazid als Kupfer-Desaktivator vorgesehen sind und
- dass in dem Strom (8) des flüssigen Isolierwerkstoffes ein Depot (16) aus festem Kupfer-Desaktivator vorgesehen ist.

2. Transformator nach Anspruch 1, dadurch gekennzeichnet, dass die Depotfüllung aus kristallinem Kupfer-Desaktivator besteht.

3. Transformator nach Anspruch 1 und 2, dadurch gekennzeichnet, dass ein die Wicklungen (5, 7) und die Isolierwerkstoffe (4, 6, 8) enthaltender Transformatorkessel (9) hermetisch von der Aussenluft abgeschlossen ist.

4. Transformator nach Anspruch 1 bis 3, dadurch gekennzeichnet, dass zusätzlich zu dem Kupfer-Desaktivator ein oder mehrere Oxidationsinhibitoren, beispielsweise 2,6-Di-tert.butyl- p-kresol, in den flüssigen Isolierwerkstoff oder/und in das Depot (16) eingebracht sind.

5. Transformator nach Anspruch 1 bis 4, dadurch gekennzeichnet, dass das Depot (16) in einem Beutel aus engmaschigem, öl- und wärmestabilem, alterungsbeständigem Werkstoff, wie beispielsweise Glas oder Edelstahl, untergebracht ist.

6. Transformator nach Anspruch 1 bis 5, dadurch gekennzeichnet, dass der Beutel über den Wicklungen am Deckel des Transformatorkessels (9) im Kühlmittelkreis (8) angeordnet ist und dass sein Inhalt während der gesamten Betriebsdauer des Transformators kontrollierbar ist.

7. Transformator nach Anspruch 1 bis 4, dadurch gekennzeichnet, dass das Depot (16) zwischen zwei Schiebern (19) in einem von zwei parallelen Zweigen einer Rohrleitung (15) zwischen dem Kessel (9) und einem Kühler (10) angeordnet ist und dass jeder der beiden parallelen Zweige der Rohrleitung (15) durch Schieber (19) absperrbar ist.

## Claims

1. Transformer having an electrical insulation of its windings, which are made from copper profiles, consisting of solid and liquid insulating materials which are active as electrically connected in series and of which the liquid insulating material is represented by a transformer oil which simultaneously serves as a cooling liquid, and where a copper deactivator is included in the liquid insulating material, characterised in
- that N.N'-Bis-salicyloylhydrazine and/or N.N'-Dipelargonylterephtalic acid-dihydrazide are provided as copper deactivator; and
- that a store (16) of solid copper deactivator is arranged in the flow (8) of the liquid insulating material.

2. A transformer as claimed in Claim 1, characterised in that the store filling consists of a crystalline copper deactivator.

3. A transformer as claimed in Claim 1 and 2, characterised in that a transformer tank (9) which contains the windings (5, 7) and the insulating materials (4, 6, 8), is hermetically sealed from the outer air.

4. A transformer as claimed in Claim 1 to 3, characterised in that, in addition to the copper deactivator, one or more oxidation inhibitors, for example, 2.6-Di-tert.butyl-p-cresol, are introduced into the liquid insulating material and/or into the store (16).

5. A transformer as claimed in Claim 1 to 4, characterised in that the store (16) is accommodated in a bag consisting of a close-mesh material which is stable to oil and heat and resistant to ageing, such as glass or high-grade steel.

6. A transformer as claimed in Claim 1 to 5, characterised in that the bag is arranged above the windings on the cover of the transformer tank (9) in the coolant circuit (8); and that its contents are controllable during the total duration of operation of the transformer.

7. A transformer as claimed in Claim 1 to 4, characterised in that the store (16) is arranged between two slide valves (19) in one of two parallel branches of a pipeline (15) between the tank (9) and a cooler (10); and that each of the two parallel branches of the pipeline (15) can be closed off by slide valves (19).

## Revendications

1. Transformateur dont les bobinages constitués de profilés de cuivre possèdent une isolation électrique formée de matériaux isolants actifs, solides et liquides, qui sont disposés électriquement en série, dont le matériau isolant liquide est représenté par une huile isolante pour transformateurs servant en même temps de liquide de refroidissement, et dans lequel un désactivant de cuivre est contenu dans le matériau isolant liquide, caractérisé en ce
- que N,N_{'}-bis-salicyloyl-hydrazine et/ou N,N'-dipélargonyl-dihydrazide téréphtalique sont prévues comme désactivant de cuivre et
- qu'un dépôt (16) de désactivant de cuivre solide est prévu dans le courant (8) du matériau isolant liquide.

2. Transformateur selon la revendication 1, caractérisé en ce que le remplissage du dépôt est constitué de désactivant de cuivre cristallin.

3. Transformateur selon les revendications 1 et 2, caractérisé en ce que la cuve de transformateur (9) contenant les bobinages (5, 7) et les matériaux isolants (4, 6, 8) est fermée hermétiquement par rapport à l'air extérieur.

4. Transformateur selon les revendications 1 à 3, caractérisé en ce que, en plus du désactivant de cuivre, un ou plusieurs inhibiteurs d'oxydation, par exemple du 2,6-ditert.butyl-p-crésol, ont été introduits dans le matériau isolant liquide et/ ou dans le dépot (16).

5. Transformateur selon les revendications 1 à 4, caractérisé en ce que le dépôt (16) est logé dans une poche de matériau à mailles fines, stable à l'huile et à la chaleur et qui résiste au vieillissement, par exemple de verre ou d'acier fin.

6. Transformateur selon les revendications 1 à 5, caractérisé en ce que la poche est placée au-dessus des bobinages sur le couvercle de la cuve du transformateur (9), dans le circuit du fluide de refroidissement (8), et que son contenu reste contrôlable pendant toute la durée de fonctionnement du transformateur.

7. Transformateur selon les revendications 1 à 4, caractérisé en ce que le dépôt (16) est placé entre deux vannes (19) dans l'une de deux branches parallèles d'une conduite (15) entre la cuve (9) et un réfrigérant (10) et que chacune des deux branches parallèles de la conduite (15) peut être fermée par des vannes (19).
